# NOUVEAU FASCICULE DE BREVET EUROPEEN

(11) **EP 1 403 163 B2**
(45) Date de publication et mention de la décision concernant l'opposition: **02.11.2016**
(45) Mention de la délivrance du brevet: 14.11.2012
(21) Numéro de dépôt: 03300117.3
(22) Date de dépôt: 15.09.2003
(51) Int. Cl.: B61L 27/04, G08G 1/123, B61L 27/00

(54) **Procédé de régulation d'un systéme de transport**
Regelverfahren für ein Transportsystem
Regulating method for a transport system

(30) Priorité: 26.09.2002 FR 0211897
(43) Date de publication de la demande: 31.03.2004
(73) Titulaire: ALSTOM Transport Technologies, 93400 Saint-Ouen (FR)
(72) Inventeur: Feray, M. Gilles, 75019 Paris (FR)
(74) Mandataire: Lavoix

(56) Documents cités:
- WO-A-98/08206
- FR-A- 2 388 357
- GB-A- 2 160 344
- US-A- 5 168 451

## Description

L'invention se rapporte à un procédé de régulation du trafic d'un système de transport comportant des véhicules circulant sur une voie munie de plusieurs stations d'arrêt.

Il est connu dans les systèmes de transport de réguler le trafic par asservissement d'horaire. Il est notamment connu, pour les métros, de contrôler la marche des véhicules de sorte que l'intervalle de temps entre deux véhicules soit sensiblement constant. Un tel procédé de régulation présente l'avantage de limiter le temps d'attente des voyageurs dans les stations d'arrêt et de contribuer à une bonne répartition de la charge des voyageurs dans les différents véhicules lorsque le flux de voyageurs parvenant dans les stations d'arrêt est régulier. Toutefois, dans la pratique le flux de voyageurs parvenant dans une station de métro est irrégulier, notamment lorsque la station permet une correspondance avec d'autres lignes de métro. Ainsi, l'arrivée ponctuelle d'un flux important de voyageurs engendre le plus souvent une surcharge du premier métro parvenant dans la station et une sous charge du métro suivant, la majorité des voyageurs attendant sur le quai préférant rentrer dans le premier métro. Un procédé d'information sur l'horaire estimé d'arrivée du prochain véhicule d'un système de transport indiquant notamment la charge en passagers de ce véhicule est décrit dans le document WO 98/08206 A. Cette information permet aux voyageurs attendant sur le quai de choisir une autre route ou d'attendre qu'un autre véhicule moins chargé soit annoncé.

Le but de la présente invention est donc de remédier à ces inconvénients en proposant un procédé de régulation du trafic d'un système de transport qui permette d'obtenir une meilleure répartition du nombre de passagers entre les différents véhicules du système de transport et qui soit simple et économique à mettre en oeuvre.
L'invention a pour objet un procédé de régulation du trafic d'un système de transport selon la revendication 1.

Les revendications dépendantes décrivent d'autres caractéristiques de l'invention.

On comprendra mieux les buts, aspects et avantages de la présente invention, d'après la description donnée ci-après d'un mode particulier de réalisation de l'invention, présenté à titre d'exemple non limitatif, en se référant aux dessins annexés, dans lesquels :
- la figure 1 est vue schématique d'une ligne d'un système de transport équipé d'une unité de régulation centrale mettant en oeuvre le procédé de régulation selon l'invention ;
- la figure 2 représente trois graphes illustrant respectivement les instants de départ des véhicules dans trois stations successives, conformément à un premier mode de réalisation du procédé de régulation selon l'invention ;
- la figure 3 représente trois graphes similaires à la figure 2 pour un second mode de réalisation du procédé de régulation selon l'invention.

Pour faciliter la lecture du dessin, seuls les éléments nécessaires à la compréhension de l'invention ont été représentés. Les mêmes éléments portent les mêmes références d'une figure à l'autre.

La figure 1 représente un système de transport, du type métro ou tramway, comportant une ligne de voie ferrée comprenant au moins trois stations d'arrêt S1, S2 et S3 munie chacune d'un quai d'embarquement. Sur cette ligne circulent notamment trois véhicules A, B et C qui sont commandés dans leurs déplacements par une unité de régulation centrale.

L'unité de régulation centrale comporte un fonctionnement nominal dans lequel la régulation du trafic est effectuée suivant un asservissement horaire, chaque véhicule quittant une station à un horaire donné et étant séparé d'un autre véhicule d'un écart de temps constant. Ce fonctionnement nominal est conservé tant que la charge en passagers dans chacun des véhicules ne dépasse pas un seuil de surcharge affecté au véhicule, cette charge étant déterminée en mesurant la masse de passagers présents dans le véhicule, par exemple au moyen de capteurs disposé sur chacun des bogies du véhicule. Le seuil de surcharge pour chacun des véhicules peut être déterminé expérimentalement et correspond par exemple à la masse de passagers pour laquelle la proximité des personnes entre elles est telle que le voyage devient inconfortable.

Conformément à l'invention, lorsque l'unité de régulation centrale est alertée d'un état de surcharge sur un véhicule, par exemple par la réception d'un signal émis par le véhicule en situation de surcharge, l'unité de régulation centrale modifie la vitesse et/ou les temps d'arrêt de certains véhicules par rapport au fonctionnement nominal afin de réduire le nombre de passagers susceptibles de monter dans le véhicule surchargé. Le signal de surcharge émis par les véhicules peut par exemple être communiqué à l'unité de régulation centrale par des moyens de communication équipant habituellement les véhicules, tel que par ondes radioélectriques libres ou guidées au travers d'un guide d'ondes disposé en bordure de la voie ferrée.

La figure 2 illustre, à titre d'exemple, un premier mode de réalisation du procédé de régulation selon l'invention dans lequel les véhicules qui sont surchargés sont accélérés temporairement jusqu'à la prochaine station, afin de quitter cette station en avance sur l'horaire initialement prévu, puis sont ensuite ralentis dans le trajet menant à la station suivante de manière à quitter cette station à l'horaire initialement prévu.

Dans cet exemple on considère que le temps d'arrêt des véhicules dans chaque station est invariable, par exemple de l'ordre de 20 secondes, et qu'en condition nominale de fonctionnement, c'est à dire lorsque aucun des véhicules A, B et C n'est en état de surcharge :
- le véhicule A quitte la station S1 à to, la station S2 à t₀+100s et la station S3 à t₀+200s ;
- le véhicule B quitte la station S 1 à t₀+100s, la station S2 à t₀+200s et station S3 à t₀+300s ;
- le véhicule C quitte la station S 1 à t₀+200s, la station S2 à t₀+300s et station S3 à t₀+400s.

Lorsque le nombre de passagers montant dans le véhicule B au niveau de la station S 1 est tel que véhicule B se trouve dans un état de surcharge, l'unité de régulation centrale reçoit alors automatiquement un signal de surcharge de la part du véhicule B, ce signal de surcharge étant élaboré par le véhicule B à partir de capteurs de charge présent sur ses bogies. A partir de cette information, l'unité de régulation centrale commande le départ du véhicule B surchargé de la station S1 à l'horaire prévu mais ordonne, dans un premier temps, au véhicule B d'accélérer entre les stations S1 et S2 au-delà de l'accélération prévue dans les conditions nominales de fonctionnement de sorte que ce véhicule B arrive 20 secondes en avance à la station S2 et quitte la station S2 à t₀+180s au lieu de t₀+200s. L'unité de régulation centrale ordonne ensuite, dans un second temps, le ralentissement du véhicule B entre les stations S2 et S3 par rapport à la vitesse prévue dans les conditions nominales de fonctionnement de sorte que le véhicule B quitte la station S3 à l'instant t₀+300s initialement prévu.

Par cette régulation, l'intervalle de temps séparant les instants de départ des véhicules A et B de la station S2 sera de 80 secondes au lieu de 100 secondes, ce qui aura pour conséquence réduire le nombre de personnes parvenant sur le quai de la station S2 durant cet intervalle de temps et donc de faire monter moins de personnes qu'en temps normal dans le véhicule B au niveau de la station S2. A l'inverse, au niveau de la station S2, l'intervalle de temps séparant l'instant de départ du véhicule C par rapport au véhicule B précédent sera de 120 secondes au lieu de 100 secondes en temps normal, ce qui laissera plus de temps aux personnes pour parvenir sur le quai d'embarquement et donc augmentera le nombre de personnes susceptibles de monter dans le véhicule C à la station S2. Le résultat du procédé de régulation selon l'invention sera un transfert indirect du nombre de passagers du véhicule B vers le véhicule C.

La figure 3 représente, à titre d'exemple, une variante de réalisation du procédé de régulation selon l'invention dans laquelle lorsqu'un véhicule est en état de surcharge au niveau d'une station d'arrêt, on prolonge le temps d'arrêt du véhicule précédant le véhicule surchargé au niveau de la station d'arrêt suivante de sorte que ce véhicule quitte cette station en retard sur l'horaire initialement prévu, la vitesse du véhicule retardé étant ensuite augmentée dans son parcours jusqu'à la prochaine station afin que ce dernier quitte cette station à l'horaire initialement prévu. Dans cet exemple, les conditions nominales de fonctionnement du système de transport sont identiques à celles décrites précédemment, c'est à dire que l'intervalle de temps entre les voitures A, B, et C en condition normale est de 100 secondes.

Ainsi, dans les conditions nominales de fonctionnement, c'est à dire lorsque aucun véhicule n'est en étatde surcharge, l'unité de régulation centrale commande la marche des véhicules A, B et C afin que :
- le véhicule A quitte la station S1 à t₀, la station S2 à t₀+100s et la station S3 à t₀+200s ;
- le véhicule B quitte la station S1 à t₀+100s, la station S2 à t₀+200s et station S3 à t₀+300s ;
- le véhicule C quitte la station S1 à t₀+200s, la station S2 à t₀+300s et station S3 à t₀+400s.

Lorsque le nombre de passagers montant dans le véhicule B au niveau de la station S1 est tel que véhicule B se trouve dans un état de surcharge, un signal de surcharge est envoyé automatiquement par le véhicule B à l'unité de régulation centrale qui modifie alors la marche du véhicule A en prolongeant son arrêt dans la station S2 jusqu'à l'instant t₀+120 au lieu de t₀+100 initialement prévu. Le véhicule A quitte ensuite la station S2 à l'instant t₀+120 et l'unité de régulation centrale ordonne un déplacement accéléré du véhicule A entre les stations S2 et S3 de sorte que le véhicule A arrive et parte de la station S3 à l'horaire initialement prévu. Les autres véhicules, et notamment les véhicules B et C poursuivent, leur route sans modification d'horaire.

Il résulte de cette régulation, qu'au niveau de la station S2, l'intervalle de temps séparant le départ du véhicule B du départ du véhicule A précédent est réduit à 80 secondes au lieu de 100 secondes dans les conditions nominales de fonctionnement. Il s'ensuit une réduction du nombre de personnes susceptibles de parvenir sur le quai de la station S2 durant ce délai et donc une réduction du nombre personnes montant dans le véhicule B au niveau de la station S2. A l'inverse, l'intervalle de temps séparant le départ du véhicule A de la station S2 du véhicule le précédent est porté à 120 secondes au lieu de 100 secondes en temps normal, ce qui a pour conséquence d'augmenter le nombre de personnes susceptibles d'être présentes sur le quai de la station S2 et de monter dans le véhicule A. Il en résulte un transfert indirect de la charge de voyageurs du véhicule B vers le véhicule A

Le procédé de régulation selon l'invention présente l'avantage de permettre une meilleure répartition des passagers dans les véhicules lorsque se produit un afflux soudain de voyageurs sur le quai d'une gare. Par ailleurs, le procédé de régulation selon l'invention présente l'avantage, en utilisant la mesure de la masse du véhicule pour estimer le nombre de passagers présents dans le véhicule, de pouvoir être mise en oeuvre à très faible coût, puisque des capteurs de masse équipent habituellement les bogies des véhicules pour des questions de sécurité, l'information fournie par ces capteurs pouvant avantageusement être exploitée par le procédé de régulation sans faire appel à des capteurs supplémentaires.

Bien entendu, l'invention n'est nullement limitée au mode de réalisation décrit et illustré qui n'a été donné qu'à titre d'exemple. Ainsi, le procédé de régulation pourra agir différemment sur la marche des véhicules pour obtenir une réduction du nombre de passagers susceptibles de monter dans les véhicules surchargés.

## Revendications

1. Procédé de régulation du trafic d'un système de transport comportant des véhicules (A, B, C) circulant sur une ligne munie de plusieurs stations d'arrêt (S1, S2, S3) permettant l'embarquement et le débarquement de voyageurs, **caractérisé en ce que** la marche des véhicules (A, B, C) est régulée en fonction de la charge en passagers desdits véhicules (A, B, C), cette charge étant déterminée en mesurant la masse des passagers présents dans les véhicules (A, B, C),
et **en ce que** le procédé de régulation comporte les étapes suivantes :
- surveillance de la charge en passagers des véhicules (A, B, C) par la mesure de la masse des passagers dans les véhicules;
- détection pour chaque véhicule (A, B, C) d'un état de surcharge en comparant la masse de passagers mesurée par rapport à un seuil de surcharge affecté à chaque véhicule ;
- modification de la marche des véhicules (A, B, C) circulant sur la ligne de façon à réduire dans chaque station dans laquelle parvient un véhicule surchargé, l'intervalle de temps séparant le départ du véhicule surchargé du départ du véhicule le précédant.

2. Procédé de régulation du trafic d'un système de transport selon la revendication 1, **caractérisé en ce que** la mesure de la masse des passagers présents dans les véhicules (A, B, C) est effectuée au moyen de capteurs de charge équipant les bogies des véhicules (A, B, C).

3. Procédé de régulation du trafic selon la revendication 1 ou 2, **caractérisé en ce que** le seuil de surcharge correspond à la masse de passagers pour laquelle la proximité des personnes entre elles dans le véhicule est telle que le voyage devient inconfortable.

4. Procédé de régulation du trafic selon l'une quelconque des revendications précédentes, **caractérisé en ce que** lorsque aucun véhicule (A, B, C) n'est en état de surcharge, on régule le trafic suivant un asservissement horaire dans lequel les véhicules (A, B, C) sont séparés d'un intervalle de temps constant, le temps d'arrêt des véhicules (A, B, C) dans les stations (S1, S2, S3) étant également constant.

5. Procédé de régulation du trafic selon la revendication 3, **caractérisé en ce que** lorsqu'un véhicule (B) est dans un état de surcharge au niveau d'une station d'arrêt (S1), la vitesse de ce véhicule (B) est accélérée jusqu'à la prochaine station (S2) afin de quitter cette station (S2) en avance sur l'horaire initialement prévu, le véhicule (B) étant ensuite ralenti dans son trajet le menant à la station suivante (S3) de manière à quitter cette station (S3) à l'horaire initialement prévu.

6. Procédé de régulation du trafic selon l'une quelconque des revendications 3 à 4, **caractérisé en ce que** lorsqu'un véhicule (B) est dans un état de surcharge au niveau d'une station d'arrêt (S1), le temps d'arrêt du véhicule (A) précédant ledit véhicule (B) surchargé est augmenté dans la station d'arrêt suivante (S2) de sorte que le véhicule (A) quitte la station (S2) en retard sur l'horaire initialement prévu, la vitesse du véhicule (A) étant ensuite augmentée dans son parcours jusqu'à la prochaine station (S3) afin de quitter cette station (S3) à l'horaire initialement prévu.

## Patentansprüche

1. Verfahren zur Regelung des Verkehrs eines Transportsystems, das Fahrzeuge (A, B, C) aufweist, die auf einer Linie fahren, die mit mehreren Haltestationen (S1, S2, S3) versehen ist, welche das Ein- und Aussteigen von Fahrgästen ermöglichen, **dadurch gekennzeichnet, dass** die Fahrt der Fahrzeuge (A, B, C) abhängig von der Fahrgastlast der Fahrzeuge (A, B, C) geregelt wird, wobei diese Last durch Messen der Masse der in den Fahrzeugen (A, B, C) anwesenden Fahrgäste bestimmt wird
und dass das Regelungsverfahren folgende Schritte aufweist:
- Überwachung der Fahrgastlast der Fahrzeuge (A, B, C) durch die Messung der Masse der Fahrgäste in den Fahrzeugen;
- Erfassung für jedes Fahrzeug (A, B, C) eines Überlastungszustands durch Vergleich der gemessenen Fahrgastmasse mit einer jedem Fahrzeug zugeordneten Überlastungsschwelle;
- Änderung der Fahrt der auf der Linie fahrenden Fahrzeuge (A, B, C), um in jeder Station, in der ein überlastetes Fahrzeug ankommt, den Zeitraum zu reduzieren, der die Abfahrt des überlasteten Fahrzeugs von der Abfahrt des vor ihm fahrenden Fahrzeugs trennt.

2. Verfahren zur Regelung des Verkehrs eines Transportsystems nach Anspruch 1, **dadurch gekennzeichnet, dass** die Messung der Masse der in den Fahrzeugen (A, B, C) anwesenden Fahrgäste mittels Lastsensoren durchgeführt wird, mit denen die Drehgestelle der Fahrzeuge (A, B, C) ausgestattet sind.

3. Verfahren zur Regelung des Verkehrs nach Anspruch 1 oder 2, **dadurch gekennzeichnet, dass** die Überlastungsschwelle der Fahrgastmasse entspricht, bei der die Nähe der Personen im Fahrzeug zueinander so ist, dass die Reise unbequem wird.

4. Verfahren zur Regelung des Verkehrs nach einem der vorangegangen Ansprüche, **dadurch gekennzeichnet, dass**, wenn kein Fahrzeug (A, B, C) im Überlastungszustand ist, der Verkehr gemäß einer zeitlichen Regelung geregelt wird, bei der die Fahrzeuge (A, B, C) um einen konstanten Zeitraum getrennt sind, wobei die Haltezeit der Fahrzeuge (A, B, C) in den Stationen (S1, S2, S3) ebenfalls konstant ist.

5. Verfahren zur Regelung des Verkehrs nach Anspruch 3, **dadurch gekennzeichnet, dass**, wenn ein Fahrzeug (B) im Bereich einer Haltestation (S1) in einem Überlastungszustand ist, die Geschwindigkeit dieses Fahrzeugs (B) bis zur nächsten Station (S2) beschleunigt wird, um diese Station (S2) vor der ursprünglich vorgesehenen Uhrzeit zu verlassen, wobei das Fahrzeug (B) anschließend auf seiner es zur nächsten Station (S3) führenden Strecke verlangsamt wird, um diese Station (S3) zur ursprünglich vorgesehenen Uhrzeit zu verlassen.

6. Verfahren zur Regelung des Verkehrs nach einem der Ansprüche 3 bis 4, **dadurch gekennzeichnet, dass**, wenn ein Fahrzeug (B) im Bereich einer Haltestation (S1) in einem Überlastungszustand ist, die Haltezeit des Fahrzeugs (A) vor dem überlasteten Fahrzeug (B) in der folgenden Haltestation (S2) erhöht wird, so dass das Fahrzeug (A) die Station (S2) bezüglich der ursprünglich vorgesehenen Uhrzeit mit Verspätung verlässt, wobei die Geschwindigkeit des Fahrzeugs (A) anschließend auf seinem Streckenverlauf bis zur nächsten Station (S3) erhöht wird, um diese Station (S3) zur ursprünglich vorgesehenen Uhrzeit zu verlassen.

## Claims

1. Method of regulating the traffic of a transport system comprising vehicles (A, B, C) travelling on a line furnished with several stopping stations (S1, S2, S3) allowing the embarkation and disembarkation of travellers, **characterized in that** the progress of the vehicles (A, B, C) is regulated as a function of the passenger loading of the said vehicles (A, B, C), this loading being determined by measuring the mass of the passengers present in the vehicles (A, B, C),
and **in that** the regulating method comprises the following steps:
- monitoring of the passenger loading of the vehicles (A, B, C) by measuring the mass of the passengers in the vehicles;
- detection for each vehicle (A, B, C) of an overload state by comparing the passenger mass measured with respect to an overload threshold assigned to each vehicle;
- modification of the progress of the vehicles (A, B, C) travelling on the line so as to reduce, in each station in which an overloaded vehicle arrives, the time interval separating the departure of the overloaded vehicle from the departure of the preceding vehicle.

2. Method of regulating the traffic of a transport system according to Claim 1, **characterized in that** the measurement of the mass of the passengers present in the vehicles (A, B, C) is performed by means of load sensors fitted to the bogies of the vehicles (A, B, C).

3. Method of regulating the traffic according to Claim 1 or claim 2, **characterized in that** the overload threshold corresponds to the passenger mass for which the proximity of the people to one another in the vehicle is such that the journey becomes uncomfortable.

4. Method of regulating the traffic according to any one of the preceding claims, **characterized in that** when no vehicle (A, B, C) is in an overload state, the traffic is regulated in accordance with a timetabling in which the vehicles (A, B, C) are separated by a constant time interval, the stopping time of the vehicles (A, B, C) in the stations (S1, S2, S3) also being constant.

5. Method of regulating the traffic according to Claim 3, **characterized in that** when a vehicle (B) is in an overload state at a stopping station (S1), the speed of this vehicle (B) is accelerated up to the next station (S2) so as to leave this station (S2) earlier than the initially scheduled time, the vehicle (B) being thereafter slowed down in its run bringing it to the next station (S3) so as to leave this station (S3) at the initially scheduled time.

6. Method of regulating the traffic according to any one of Claims 3 to 4, **characterized in that** when a vehicle (B) is in an overload state at a stopping station (S1), the stopping time of the vehicle (A) preceding the said overloaded vehicle (B) is increased in the next stopping station (S2) so that the vehicle (A) leaves the station (S2) later than the initially scheduled time, the speed of the vehicle (A) being thereafter increased in its ride up to the next station (S3) so as to leave this station (S3) at the initially scheduled time.
